# FASCICULE DE BREVET EUROPEEN

(11) **EP 4 419 854 B1**
(45) Date de publication et mention de la délivrance du brevet: **11.06.2025**
(21) Numéro de dépôt: 22801140.9
(22) Date de dépôt: 12.10.2022
(51) Int. Cl.: F28D 15/02, F28D 15/04

(54) **CALODUC DE TYPE À POMPAGE CAPILLAIRE AVEC RAINURES RÉENTRANTES À CONDUCTIVITÉ THERMIQUE AUGMENTÉE**
KAPILLAR GEPUMPTES WÄRMEROHR MIT RÜCKEINSPEISUNGSKANÄLEN ZUR VERBESSERTEN WÄRMELEITFÄHIGKEIT
HEAT PIPE OF THE CAPILLARY PUMPED TYPE WITH REENTRANCE DUCTS FOR ENHANCED THERMAL CONDUCTIVITY

(30) Priorité: 18.10.2021 FR 2111010
(43) Date de publication de la demande: 28.08.2024
(73) Titulaire: Commissariat à l'Energie Atomique et aux Energies Alternatives, 75015 Paris (FR); Airbus Defence and Space SAS, 31402 Toulouse (FR)
(72) Inventeur: MARIOTTO, Mathieu, 38054 GRENOBLE (FR); CHAMPEL, Bénédicte, 38054 GRENOBLE (FR); GRUSS, Jean-Antoine, 38170 SEYSSINET (FR)
(74) Mandataire: Cabinet Nony
(86) Numéro de dépôt international: PCT/EP2022/078386
(87) Numéro de publication internationale: WO 2023/066755

(56) Documents cités:
- FR-A1- 3 080 172
- US-A1- 2020 018 556
- US-A1- 2021 116 184

## Description

### Domaine technique

La présente invention concerne un caloduc à pompage capillaire à rainures réentrantes.

La présente invention vise à améliorer la conductivité thermique d'un tel caloduc.

### Technique antérieure

Un caloduc comporte une enceinte hermétiquement close, un fluide de travail et un réseau capillaire. Lors de la fabrication, tout l'air présent dans le tube caloduc est évacué et on introduit une quantité de liquide pur permettant de saturer le réseau capillaire. Il y a alors établissement d'un équilibre entre la phase liquide et la phase vapeur.

Sous l'effet d'une source chaude appliquée dans une zone à l'une des extrémités longitudinales, désignée évaporateur, le liquide se vaporise en induisant une légère surpression qui provoque le mouvement de la vapeur vers une zone à l'autre extrémité longitudinale, désignée condenseur. Au condenseur, la vapeur se condense et repasse en phase liquide. Le fluide condensé circule dans le réseau capillaire et revient vers l'évaporateur sous l'effet de forces capillaires, lorsque le caloduc n'est pas soumis à la gravité. Le retour du fluide liquide du condenseur à l'évaporateur est obtenu par pompage capillaire.

Les caloducs à rainures fonctionnent sur le principe du pompage capillaire. Ils comportent un tube, dans lequel la surface intérieure comporte des rainures axiales/longitudinales [1] ou légèrement en forme de spirale. Les caloducs à rainures comportent un cœur vapeur et un réseau capillaire dans lequel circule le liquide. Du fait d'une variation de courbure de l'interface liquide-vapeur entre la zone condenseur et la zone évaporateur, un gradient de pression apparaît dans le liquide, qui mène à une variation de pression capillaire. Plus la largeur des rainures est petite, plus l'effet de pompage capillaire est important.

Par ailleurs, des rainures profondes permettent d'obtenir une section de passage pour le retour liquide grande, et donc de minimiser la perte de pression.

La puissance maximale que peuvent transporter des caloducs à rainures est généralement fixée par la limite capillaire dont le terme moteur est la pression capillaire, et le terme limitant essentiellement la perte de pression liquide dans les rainures et, dans une moindre mesure les pertes de charge de l'écoulement vapeur.

Les caloducs à rainures réentrantes sont des exemples particuliers de caloducs à rainures, dans lesquelles les rainures présentent un canal de liaison étroit par rapport au reste de la rainure, ce qui permet d'augmenter l'effet de pompage capillaire tout en limitant les pertes de charge. Ces caloducs sont utilisés principalement dans le domaine spatial, par exemple pour la régulation thermique dans les satellites et/ou les engins spatiaux.

Les techniques de réalisation connues des caloducs à rainures, et notamment des caloducs à rainures réentrantes, ne permettent pas d'obtenir des rainures ayant une profondeur sensiblement plus grande que leur largeur.

Ces caloducs sont réalisés essentiellement par extrusion. Avec une telle technique, le rapport profondeur sur largeur de rainures rectangulaires est de l'ordre de 1.

Dans le cas des rainures réentrantes, les contraintes de fabrication sont encore plus draconiennes, limitant la largeur, la longueur du rétrécissement et la section de la partie réentrante.

Une autre technique utilise l'usinage mécanique, avec cette technique également le rapport profondeur sur largeur n'est pas sensiblement supérieur à 1. En outre, cette technique a un prix de revient relativement élevé et n'est pas adaptée à la fabrication en moyenne et grande série.

Une autre technique utilise la gravure chimique. Mais elle ne permet pas non plus d'avoir un rapport profondeur sur largeur important.

Pour pallier ces inconvénients, la demanderesse a proposé dans la demande de brevet EP3553445A1 un caloduc réalisé par empilement de plaques solidarisées entre elles avec étanchéité, dont les plaques d'extrémité formant des plaques de fermeture et les plaques intercalaires sont structurées, de sorte que leur empilement délimite des rainures réentrantes s'étendant sur toute la longueur du caloduc. Les plaques peuvent être assemblées par différentes techniques de soudure, brasure ou collage. Un caloduc selon le préambule de la revendication 1 est connu du document FR3080172A1.

Dans le cas de caloducs rainurés, les axes de recherche identifiés par les inventeurs, pour améliorer la conductivité thermique, se focalisent sur les caractéristiques du fluide de travail, notamment par l'utilisation de nano-fluides avec uniquement avec de l'eau comme fluide de travail: [2] ou par l'utilisation de fluides dits remouillants, c'est-à-dire des fluides dont la tension de surface augmente avec la température : [3] ou auto-remouillants [4]. Les auteurs de la publication [5] ont montré que l'effet principal des nanofluides était en réalité la modification de l'état de surface à l'évaporateur du caloduc.

Il existe un besoin pour améliorer encore les caloducs à rainures, plus particulièrement les caloducs à rainures réentrantes, et ce afin d'en optimiser le fonctionnement, d'améliorer leurs performances et d'étendre leurs domaines de fonctionnement, plus particulièrement d'augmenter leur conductivité thermique.

Le but général de l'invention est alors de répondre au moins en partie à ce besoin.

### Exposé de l'invention

Pour ce faire, l'invention a tout d'abord pour objet un caloduc à rainures réentrantes, s'étendant le long d'une première direction longitudinale (X), comprenant une enceinte étanche s'étendant entre une première extrémité longitudinale, destinée à être échauffée par une source chaude pour former, au sein de l'enceinte, un évaporateur et une deuxième extrémité longitudinale destinée à être refroidie par une source froide pour former, au sein de l'enceinte, un condenseur, l'enceinte étanche délimitant une zone adiabatique entre l'évaporateur et le condenseur, l'enceinte comprenant un empilement de plaques selon une deuxième direction (Z) orthogonale à la première direction (X), l'empilement comprenant deux plaques de fermeture, au moins un nombre de n modules les uns sur les autres avec n étant un entier > 1, chaque module comprenant au moins une plaque intercalaire entre les plaques de fermeture, la ou les plaques intercalaires comprenant au moins une première plaque intercalaire comportant au moins une fenêtre dont les bords délimitent en partie un canal vapeur s'étendant le long de la première direction (X) entre l'évaporateur et le condenseur, dans lequel la vapeur est destinée à circuler, et sur au moins un côté latéral de la fenêtre selon une troisième direction (Y) orthogonale aux première (X) et deuxième (Z) directions, au moins une structuration dont les bords délimitent en partie un canal liquide dans l'évaporateur et le condenseur, au moins la première plaque intercalaire délimitant un canal de liaison reliant le canal vapeur et le canal liquide au moins dans l'évaporateur et le condenseur.

Selon l'invention, les structurations et plaques intercalaires des n modules définissent un canal vapeur unique et sur au moins un côté latéral du canal vapeur, n canaux liquides, les parois entre canaux liquides sont d'épaisseur progressivement augmentée dans l'évaporateur, depuis la zone adiabatique.

Selon un mode de réalisation avantageux, les parois entre canaux liquides sont d'épaisseur progressivement augmentée dans le condenseur, depuis la zone adiabatique.

Avantageusement, la longueur, selon la troisième direction Y, des canaux de liaison liquide-vapeur étant progressivement augmentée dans l'évaporateur, depuis la zone adiabatique.

Avantageusement encore la longueur, selon la troisième direction Y, des canaux de liaison liquide-vapeur étant progressivement augmentée dans le condenseur, depuis la zone adiabatique.

Selon une variante de réalisation avantageuse, les structurations sont seulement d'un côté latéral de la fenêtre délimitant le canal vapeur.

De manière alternative, les structurations peuvent être sur chacun des deux côtés latéraux de la fenêtre, en regard l'un de l'autre.

Avantageusement, la section transversale dans un plan YZ du canal vapeur, de préférence rectangulaire, est constante sur toute la longueur X du caloduc.

L'invention a également pour objet un système comprenant :
- une source froide (SF) ;
- une source chaude (SC) et
- au moins un caloduc à rainures réentrantes tel que décrit précédemment, le caloduc étant agencé de sorte que le flux de chaleur de la source chaude (SC) sur l'évaporateur, et l'extraction de chaleur au condenseur vers la source froide (SF) étant sur au moins une face latérale de l'enceinte en regard des canaux liquides, ou sur une face latérale perpendiculaire à ceux-ci.

Ainsi, l'invention consiste essentiellement à proposer un caloduc à rainures réentrantes, qui contrairement aux caloducs selon l'état de l'art à section transversale interne identique sur toute la longueur du caloduc, présente des parois entre canaux liquides qui sont épaissies dans l'évaporateur, et avantageusement dans le condenseur.

Même si cet épaississement dégrade un peu la limite capillaire, il a l'avantage de repousser la limite d'ébullition et d'améliorer la conductance du caloduc au niveau de l'évaporateur, et donc la conductance totale, en améliorant le chemin thermique entre source chaude et fluide.

Pour améliorer la conductivité thermique d'un caloduc, les inventeurs de la présente invention sont repartis d'une modélisation thermique.

De fait, la résistance thermique globale d'un caloduc peut être évaluée en faisant une analogie de réseau de résistances thermiques indépendantes.

Un tel réseau est schématisé en figure 1 dans laquelle un flux de chaleur Q émis par une source chaude SC doit être évacué par un caloduc jusqu'à une source froide.

D'un point de vue thermique, le caloduc peut être considéré comme un ensemble d'un nombre de onze résistances thermiques R1 à R11 en série et/ou en parallèle comme représenté sur cette figure 1. Les résistances axiales de la paroi extérieure R10 et du réseau capillaire R11 sur la longueur du caloduc sont immenses. Par conséquent, le chemin du flux thermique privilégié est celui passant par la section de circulation de la vapeur. Ce chemin est constitué de cinq résistances différentes, comme suit :
- la résistance entre la source extérieure et la paroi R1, R9 respectivement à l'évaporateur et au condenseur;
- la résistance de la paroi extérieure R2, R8 respectivement à l'évaporateur et au condenseur;
- la résistance des canaux liquides (réseau capillaire) R3, R7 respectivement à l'évaporateur et au condenseur ;
- la résistance de l'interface entre liquide et vapeur R4, R6 respectivement à l'évaporateur et au condenseur et
- la résistance de l'écoulement de vapeur R5.

Sur ce chemin, la résistance thermique limitante est celle des canaux liquides (réseau capillaire), respectivement à l'évaporateur et au condenseur (R3, R7).

Pour l'évaporateur, l'auteur de la publication [6] a proposé un modèle de résistance thermique avec un chemin à travers le liquide dans la rainure en parallèle d'un chemin conductif dans la dent puis dans le film d'évaporation.

Dans ce modèle très conservatif, la conductivité équivalente du film est donnée par une formule empirique selon l'équation 1 : ${λ}_{film} = \frac{{λ}_{l}}{0.185 ∗ c}$

Dans un caloduc à parois en aluminium et rempli d'ammoniac en tant que fluide de travail, étant donné l'écart de conductivité thermique entre l'ammoniac liquide (0,4 W/m/K) et l'aluminium (150 W/m/K), le chemin privilégié du flux thermique entre la source chaude et la vapeur va passer par les parois métalliques entre canaux liquides.

Le même schéma se produit au condenseur, où le chemin privilégié du flux thermique entre la vapeur et la source froide va passer par les parois entre canaux.

Il ressort donc que, pour augmenter la conductance thermique à l'évaporateur et au condenseur, il est avantageux que les parois entre canaux liquides aient une section la plus élevée possible.

Les inventeurs de la présente invention ont analysé qu'avec la réalisation des caloducs à rainures réentrantes selon la demande de brevet EP3553445, qui consiste à empiler puis assembler entre elles des plaques métalliques poinçonnées ou usinées pour définir les différents canaux de caloduc, ils pouvaient avantageusement épaissir les parois entre canaux à l'évaporateur et au condenseur pour augmenter la conductivité thermique d'un caloduc. Du fait du mode de réalisation du caloduc selon l'invention, il est possible de limiter l'épaississement des parois inter-canaux aux seules zones de l'évaporateur et du condenseur, qui sont de longueur limitée, et dans lesquelles le débit de fluide n'est pas à son maximum, ce qui permet de diminuer l'impact négatif sur la limite capillaire.

L'invention apporte de nombreux avantages parmi lesquels on peut citer ceux par rapport la demande de brevet EP3553445, comme suit:
- augmentation de la conductance thermique du caloduc,
- augmentation de la limite d'ébullition du caloduc.

Etant donné que les trois zones d'un caloduc selon l'invention (évaporateur, zone adiabatique, condenseur) n'ont pas la même section transversale interne, des caloducs différents devront être réalisés pour deux applications dont les longueurs des trois zones diffèrent, ce qui n'est pas favorable d'un point de vue coût de réalisation. Mais, dans le cas de systèmes embarqués, plus particulièrement dans le domaine spatial, ce désavantage est compensé par de meilleures performances.

L'invention s'applique à bon nombre de domaines dans lesquels un système notamment électronique doit être géré thermiquement, mais en particulier pour les systèmes embarqués du domaine spatial à thermaliser.

D'autres avantages et caractéristiques ressortiront mieux à la lecture de la description détaillée, faite à titre illustratif et non limitatif, en référence aux figures suivantes.

### Brève description des dessins

[Fig 1] la figure 1 est une représentation symbolique d'un réseau de résistances thermiques qui s'établissent pour un caloduc.
[Fig 2] la figure 2 est une vue schématique de côté d'un exemple de caloduc à rainures réentrantes selon l'invention.
[Fig 2A] et [Fig 2B] les figures 2A et 2B sont des vues en perspective et en coupe transversale respectivement selon A-A et B-B, de l'évaporateur d'un caloduc à rainures réentrantes selon la figure 2.
[Fig 2C] la figure 2C est une vue en perspective et en coupe transversale selon C-C de la zone adiabatique d'un caloduc à rainures réentrantes selon la figure 2.
[Fig 2D] la figure 2D est une vue en perspective et en coupe transversale selon D-D du condenseur d'un caloduc à rainures réentrantes selon la figure 2.
[Fig 2E] la figure 2E est une vue en perspective et en coupe transversale selon E-E du condenseur d'un caloduc à rainures réentrantes selon la figure 2.
[Fig 3A] et [Fig 3B] les figures 3A et 3B sont des vues en perspective et en coupe transversale de l'évaporateur d'un caloduc à rainures réentrantes selon l'invention, ces figures montrant la diminution de la largeur des parois séparant les canaux liquides depuis l'extrémité du caloduc jusque vers la zone adiabatique, et également la diminution de la longueur du canal de liaison ainsi que l'augmentation de la longueur selon l'axe Y des canaux liquides.
[Fig 4] la figure 4 illustre sous forme de courbes les limites capillaires obtenues pour un caloduc à rainures réentrantes respectivement selon l'invention et selon l'état de l'art.
[Fig 5] la figure 5 illustre, en vue en perspective et en coupe transversale, un autre mode de réalisation de caloduc à rainures réentrantes selon l'invention dont chacun des deux côtés latéraux comprend six canaux liquides dans les condenseur et évaporateur.
[Fig 6], [Fig 6A], [Fig 6B], [Fig 7], [Fig 7A], [Fig 7B], [Fig 8], [Fig 8A], [Fig 8B], [Fig 9], [Fig 9A], [Fig 9B], [Fig 10], [Fig 10A], [Fig 10B], [Fig 11], [Fig 11A], [Fig 11B] les figures 6 à 11B illustrent différentes possibilités d'agencement des canaux liquides de l'évaporateur et du condenseur d'un caloduc selon l'invention, relativement aux sources chaude et froide.

### Description détaillée

La figure 1 a déjà été commentée en préambule. Elle ne sera donc pas détaillée ci-après.

Sur les figures 2 à 2E, on peut voir un exemple de caloduc 1 à pompage capillaire à rainures réentrantes selon l'invention.

Sur la figure 2, l'exemple de caloduc 1 à pompage capillaire s'étendant selon un axe longitudinal X est vu de l'extérieur.

Le caloduc 1 comporte une enceinte étanche 2 s'étendant selon l'axe longitudinal X entre une première extrémité longitudinale 3 et une deuxième extrémité longitudinale 4. La première extrémité 3 est par exemple destinée à être à être échauffée par une source chaude SC pour former au sein de l'enceinte un évaporateur Z_{E}. La deuxième extrémité longitudinale 4 est destinée à être refroidie par une source froide SF pour former au sein de l'enceinte un condenseur Zc.

L'enceinte étanche 2 délimite intérieurement une zone adiabatique Z_{A} entre l'évaporateur et le condenseur.

La source chaude est par exemple un composant électrique ou électronique, un stockage de chaleur, un réacteur chimique exothermique. La source froide est par exemple une surface radiative, des ailettes en convection forcée, des plaques froides en écoulement mono ou diphasique, un stockage de froid, une réaction chimique endothermique...

L'enceinte étanche 2 est réalisée par empilement et assemblage de plaques d'extrémité et de modules de plaques intercalaires 10 agencés entre les plaques d'extrémité, selon un procédé décrit dans la demande de brevet EP3553445.

Un module comprend au moins deux plaques intercalaires, les plaques des différents modules de plaques intermédiaires 10 comprenant des fenêtres ou d'autres structurations, étant empilées de sorte à délimiter des canaux 20, 21, 22 comme détaillé par la suite. Un module peut aussi comprendre une unique plaque usinée sur ses deux faces principales.

La réalisation, l'empilement et l'assemblage des plaques n'est pas détaillé ici, on pourra se reporter à la demande précitée EP3553445. Néanmoins, les plaques 10 sont préférentiellement en alliage d'aluminium et assemblées par brasure sous vide.

Un mode de réalisation préférentiel consiste à usiner des plaques 10 claddées sur leurs deux faces principales, puis réaliser l'assemblage de ces tôles par brasure eutectique sous vide. A titre de variante, on peut réaliser un usinage sur une seule face principale des plaques claddées.

Pour l'assemblage, différents procédés sont envisageables : brasure au bain de sel, brasure sous gaz inerte, soudage par ultrasons, soudure par friction-malaxage (« Friction Stir Welding » en anglais), collage...

Les dimensions extérieures des caloducs sont comprises entre quelques centimètres et quelques mètres. La taille maximale des caloducs est en général limitée par l'outillage disponible. En effet, l'assemblage des tôles par brasure sous vide requiert des fours sous vide de grande taille, de quelques mètres de longueur.

Pour la découpe et l'usinage des tôles, des machines de grande taille sont également requises. En outre, la tenue mécanique de tôles avec des découpes de faible largeur et de grande longueur est à prendre en compte.

Par exemple, des fenêtres sont réalisées par poinçonnage, découpage, par exemple au laser ou au jet d'eau.

Dans l'exemple illustré, toutes les plaques 10 présentent les mêmes dimensions extérieures, l'empilement définissant l'enceinte étanche 2 est alors de forme parallélépipédique rectangle avec quatre faces longitudinales 11, 12, 13, 14, parallèles au plan XY ou au plan XZ, ayant chacune une grande surface favorisant les échanges de chaleur avec la source chaude SC et la source froide SF.

Selon l'invention, l'empilement de plaques 10 avec leurs fenêtres ou leurs structurations délimite intérieurement un canal dit canal vapeur 20, et comme détaillé par la suite des canaux liquides 21.1 à 21.6 et des canaux de liaison 22.

Plus précisément, le canal vapeur 20 de section transversale rectangulaire constante s'étend le long de l'axe longitudinal X. Le canal vapeur 20 sert à la circulation de la phase vapeur de l'évaporateur Z_{E} au condenseur Zc en passant par la zone adiabatique Z_{A}.

Un canal liquide 21, 21.1 à 21.6 est relié au canal vapeur 20 par un canal de liaison 22 de section dans le plan XZ plus faible que celle du canal liquide. Chaque canal liquide est destiné à la circulation du liquide du condenseur Zc à l'évaporateur Z_{E}.

Un canal de liaison 22 est donc une zone d'échange entre la vapeur et le liquide.

Plus précisément, selon l'invention, les canaux liquides 21, 21.1 à 21.6 présentent des sections transversales internes différentiées selon les différentes zones du caloduc (évaporateur Z_{E}, zone adiabatique Z_{A}, condenseur Z_{C}).

Cette différentiation est bien visible en relation avec les figures 2A à 2E.

Ces figures 2A à 2E montrent un caloduc selon l'invention comprenant des canaux liquides uniquement sur un côté longitudinal de l'enceinte étanche 2.

Les figures 2A et 2B montrent l'évaporateur du caloduc : il comprend un nombre de six canaux liquides 21.1, 21.2, 21.3, 21.4, 21.5, 21.6 de section transversale identique entre eux à une côte donnée selon l'axe X, mais qui évolue progressivement depuis la première extrémité longitudinale 3 jusque la zone adiabatique Z_{A}.

Plus précisément, chacun des six canaux liquides 21.1 à 21.6 présente une section transversale dans le plan YZ qui augmente depuis la première extrémité longitudinale 3 (figure 2A) jusqu'à sa limite avec la zone adiabatique (figure 2B). Autrement dit, l'épaisseur des parois séparant les six canaux liquides 21.1 à 21.6 diminue depuis la première extrémité longitudinale 3 (figure 2A) jusqu'à sa limite avec la zone adiabatique (figure 2B).

La figure 2C montre la zone adiabatique du caloduc : les canaux liquides 21.1 à 21.6 ont une section transversale dans le plan YZ et une épaisseur entre canaux, qui est constante sur toute la longueur X de la zone adiabatique.

Les figures 2D et 2E montrent le condenseur du caloduc : il comprend un nombre de six canaux liquides 21.1, 21.2, 21.3, 21.4, 21.5 21.6 de section transversale identique entre eux à une cote donnée selon l'axe X, mais qui peut évoluer progressivement depuis la zone adiabatique Z_{A} jusque la deuxième extrémité longitudinale 4.

L'épaississement des parois entre canaux liquides 21.1 à 21.6 dans l'évaporateur Z_{E}, est illustré de détail en figures 3A et 3B.

Les figures 3A et 3B illustrent en outre la variation de la longueur du canal de liaison liquide-vapeur, ce qui permet d'une part une meilleure gestion du liquide (plus grande longueur permettant d'accommoder le recul du ménisque à l'évaporateur, et plus grand volume pour accommoder les variations de volume liquide en fonction de la température d'opération), et d'autre part de repousser la limite d'ébullition, et dans une moindre mesure d'améliorer la résistance thermique.

Il permet d'améliorer la conductance du caloduc au niveau de l'évaporateur et, donc la conductance totale, en améliorant le chemin thermique entre source chaude et fluide. Cela permet de repousser l'apparition de la limite d'ébullition.

L'épaississement a en outre pour conséquence de réduire la section de l'écoulement liquide dans l'évaporateur (de L2 à L1 dans l'exemple illustré), et donc augmenter sa vitesse, ce qui augmente les pertes de charge (effet négatif sur la limite capillaire), mais a l'avantage de repousser l'apparition des bulles (effet positif sur la limite d'ébullition). Plusieurs auteurs ont en effet observé que dans des configurations d'ébullition, augmenter la vitesse de l'écoulement permet de repousser le début de la nucléation : voir par exemple [7] et [8].

Cet épaississement peut être identique sur toute la longueur, ou être progressif. L'épaississement progressif a pour intérêt d'ajuster la section de l'écoulement liquide au débit liquide, celui-ci augmentant depuis la première extrémité longitudinale 3 du caloduc jusqu'à la fin de l'évaporateur Z_{E}.

Comme montré sur les courbes de la figure 4, pour un caloduc de 1m de longueur efficace, dont 20cm d'évaporateur et 20cm de condenseur, la chute de limite capillaire est de 1% à 3% sur la plage de température du caloduc, ce qui est négligeable. On précise que le calcul a été fait à partir de la réduction de section du canal liquide. L'hypothèse est que la section du canal liquide à l'extrémité de l'évaporateur, et à l'extrémité du condenseur, est de 50% de celle dans la zone adiabatique, et que cette réduction de section est progressive. Cette réduction peut être une combinaison d'épaississement des parois et d' allongement de la zone de liaison.

Comme illustré sur les figures précédentes, il est avantageux de ne mettre des canaux liquides que sur une seule face longitudinale, par exemple la face 11 d'un caloduc.

Cela permet, pour une section de caloduc constante, d'agrandir les canaux liquides 21, et ainsi de réduire les pertes de charge dans ceux-ci.

La figure 5 montre une variante d'exemple de caloduc selon l'invention, selon laquelle les canaux liquides 21.1, 21.2, 21.3, 21.4, 21.5 21.6 sont agencés sur deux faces longitudinales 11, 13 opposées du caloduc, c'est-à-dire en regard l'une de l'autre.

Différentes configurations de position des canaux liquides dans le caloduc et par rapport aux sources froides SF et chaudes SC peuvent être envisagées dans le cadre de l'invention :
- les figures 6, 6A et 6B montrent un agencement de canaux liquides sur deux faces longitudinales opposées 11, 13 avec les flux de source de chaleur qui arrivent directement en contact avec celles-ci à l'évaporateur et l'extraction par la source froide également en contact avec celles-ci au condenseur;
- les figures 7, 7A et 7B montrent un agencement de canaux liquides sur deux faces longitudinales opposées 12, 14 avec les flux de source de chaleur qui arrivent sur les faces 11, 13 orthogonales à celles-ci à l'évaporateur et l'extraction par la source froide également par les faces 11, 13 orthogonales à celles-ci au condenseur;
- les figures 8, 8A et 8B montrent un agencement de canaux liquides sur une seule face longitudinale 14 avec le flux de source de chaleur qui arrive sur une seule face 11 orthogonale à celles-ci à l'évaporateur et l'extraction par la source froide également par une seule face 12 en regard de celle-ci au condenseur;
- les figures 9, 9A et 9B montrent un agencement de canaux liquides sur une seule face longitudinale 11 avec le flux de source de chaleur qui arrive directement sur cette face 11 à l'évaporateur et l'extraction par la source froide également par une seule face 12 orthogonale à celle-ci au condenseur;
- les figures 10, 10A et 10B montrent un agencement de canaux liquides sur deux faces longitudinales opposées 11, 13 avec le flux de source de chaleur qui arrive directement en contact avec une seule de ces faces 11 à l'évaporateur et l'extraction par la source froide également par une seule face 12 orthogonale au condenseur;
- les figures 11, 11A et 11B montrent un agencement de canaux liquides sur deux faces longitudinales opposées 12, 14 avec le flux de source de chaleur qui arrive sur une seule face 11 orthogonale à celles-ci à l'évaporateur et l'extraction par la source froide par une des deux faces 11, 13 orthogonales à celles-ci au condenseur.

D'autres avantages et améliorations pourront être apportées sans pour autant sortir du cadre de l'invention.

Par exemple, un caloduc selon l'invention peut comporter un nombre plus, ou moins important de canaux liquides que six par face longitudinale.

L'invention n'est pas limitée aux exemples qui viennent d'être décrits; on peut notamment combiner entre elles des caractéristiques des exemples illustrés au sein de variantes non illustrées.

Un caloduc est rempli d'un fluide diphasique, il peut s'agir d'un fluide bien connu de l'homme du métier. Celui-ci est choisi par exemple en fonction de la gamme de température de fonctionnement et de stockage du dispositif, en fonction des contraintes dues à la pression, l'inflammabilité, la toxicité du fluide et de la compatibilité chimique entre le fluide et le matériau formant le caloduc.

A titre d'exemple, pour un caloduc réalisé en alliage d'aluminium assemblé par brasure eutectique, on peut utiliser comme fluide l'ammoniac, l'acétone, le méthanol, le n-heptane, le R134a ou autres fluides frigorigènes fluorés.

### Liste des références citées

[1]: Christine Hoa :«Thermique des caloducs à rainures axiales : études et réalisations pour des applications spatiales». Université de Poitiers, 2004.
[2]: R.K. Bumataria, N.K. Chavda and H.Panchal, «Current research aspects in mono and hybrid nanofluid based heat pipe technologies», Heliyon 5 : e01627 (2019).
[3]: N.K. Gupta, A.K. Tiwari, S.K. Ghosh, «Heat transfer mechanisms in heat pipes using nanofluids» - A review, Exp. Therm. Fluid Sci. 90 : 84-100 (2018).
[4]: Y. Hu, K. Huang and J. Huang: "A review of boiling heat transfer and heat pipes behavior with self-rewetting fluids", Int. J. Heat Mass Transfer 121 : 107-118 (2018).
[5]: Do et Jang : "Effect of nanofluids on the thermal performance of a flat micro heat pipe with a rectangular grooved wick. " Int. J. Heat Mass Transfer 53 : 2183-2192 (2010).
[6]: S. W. Chi, "Heat Pipe Theory and Practice," McGraw-Hill, NY, U.S.A., 1976.
[7]: M.C. Vlachou, J.S. Lioumbas, K. David, D. Chasapis, T.D. Karapantsios, "Effect of channel height and mass flux on highly subcooled horizontal flow boiling ", Exp. Therm. Fluid Sci. 83 : 157-168 (2017).
[8]: K.R. Balasubramanian, R.A. Krishnan, S. Suresh, "Spatial orientation effects on flow boiling performances in open microchannels heat sink configuration under a wide range of mass fluxes", Exp. Therm. Fluid Sci. 99 : 392-406 (2018).

## Revendications

1. Caloduc à rainures réentrantes (1), s'étendant le long d'une première direction longitudinale (X), comprenant une enceinte étanche (2) s'étendant entre une première extrémité longitudinale (3), destinée à être échauffée par une source chaude SC pour former, au sein de l'enceinte, un évaporateur et une deuxième extrémité longitudinale (4) destinée à être refroidie par une source froide SF pour former, au sein de l'enceinte, un condenseur, l'enceinte étanche délimitant une zone adiabatique entre l'évaporateur et le condenseur, l'enceinte comprenant un empilement de plaques (10) selon une deuxième direction (Z) orthogonale à la première direction (X), l'empilement comprenant deux plaques de fermeture, au moins un nombre de n modules les uns sur les autres avec n étant un entier >1, chaque module comprenant au moins une plaque intercalaire entre les plaques de fermeture, la ou les plaques intercalaires comprenant au moins une première plaque intercalaire (10) comportant au moins une fenêtre dont les bords délimitent en partie un canal vapeur (20) s'étendant le long de la première direction (X) entre l'évaporateur et le condenseur, dans lequel la vapeur est destinée à circuler, et sur au moins un côté latéral de la fenêtre selon une troisième direction (Y) orthogonale aux première (X) et deuxième (Z) directions, au moins une structuration dont les bords délimitent en partie un canal liquide (21.1 à 21.6) dans l'évaporateur et le condenseur, au moins la première plaque intercalaire délimitant un canal de liaison (22) reliant le canal vapeur et le canal liquide au moins dans l'évaporateur et le condenseur, les structurations et plaques intercalaires des n modules définissant un canal vapeur unique (20) et sur, le au moins un côté latéral du canal vapeur, n canaux liquides (21.1 à 21.6), **caractérise en ce que** les parois entre canaux liquides sont d'épaisseur progressivement augmentée dans l'évaporateur, depuis la zone adiabatique.

2. Caloduc à rainures réentrantes selon la revendication 1, les parois entre canaux liquides étant d'épaisseur progressivement augmentée dans le condenseur, depuis la zone adiabatique.

3. Caloduc à rainures réentrantes selon la revendication 1 ou 2, la longueur, selon lea troisième direction Y, des canaux de liaison liquide-vapeur étant progressivement augmentée dans l'évaporateur, depuis la zone adiabatique.

4. Caloduc à rainures réentrantes selon l'une des revendications précédentes, la longueur, selon la troisième direction Y, des canaux de liaison liquide-vapeur étant progressivement augmentée dans le condenseur, depuis la zone adiabatique.

5. Caloduc à rainures réentrantes selon l'une des revendications précédentes, les structurations étant seulement d'un côté latéral de la fenêtre délimitant le canal vapeur.

6. Caloduc à rainures réentrantes selon l'une des revendications 1 et 2, les structurations étant sur chacun de deux côtés latéraux de la fenêtre, en regard l'un de l'autre.

7. Caloduc à rainures réentrantes selon l'une des revendications précédentes, la section transversale dans un plan YZ du canal vapeur, de préférence rectangulaire, étant constante sur toute la longueur X du caloduc.

8. Système comprenant :
- une source froide (SF) ;
- une source chaude (SC) et
- au moins un caloduc à rainures réentrantes selon l'une des revendications précédentes, le caloduc étant agencé de sorte que le flux de chaleur de la source chaude (SC) sur l'évaporateur, et l'extraction de chaleur au condenseur vers la source froide (SF) étant sur au moins une face latérale de l'enceinte en regard des canaux liquides, ou sur une face latérale perpendiculaire à ceux-ci.

## Patentansprüche

1. Wärmerohr mit Wiedereintrittsrillen (1), das sich entlang einer ersten Längsrichtung (X) erstreckt, umfassend eine dichte Hülle (2), die sich zwischen einem ersten Längsende (3), das dazu bestimmt ist, von einer Wärmequelle SC erwärmt zu werden, um im Inneren der Hülle einen Verdampfer zu bilden, und einem zweiten Längsende (4), das dazu bestimmt ist, von einer Kältequelle SF gekühlt zu werden, um im Inneren der Hülle einen Kondensator zu bilden, erstreckt, wobei die dichte Hülle eine adiabate Zone zwischen dem Verdampfer und dem Kondensator begrenzt, wobei die Hülle einen Stapel von Platten (10) entlang einer zu der ersten Richtung (X) orthogonalen zweiten Richtung (Z) umfasst, wobei der Stapel zwei Abschlussplatten, mindestens eine Anzahl von n Modulen übereinander, wobei n eine ganze Zahl > 1 ist, umfasst, wobei jedes Modul mindestens eine Zwischenplatte zwischen den Abschlussplatten umfasst, wobei die Zwischenplatte oder -platten mindestens eine erste Zwischenplatte (10) umfassen, die mindestens ein Fenster aufweist, dessen Ränder zum Teil einen Dampfkanal (20) begrenzen, der sich entlang der ersten Richtung (X) zwischen dem Verdampfer und dem Kondensator erstreckt und in dem der Dampf strömen soll, und auf mindestens einer lateralen Seite des Fensters entlang einer zu der ersten (X) und der zweiten (Z) Richtung orthogonalen dritten Richtung (X) mindestens eine Strukturierung, deren Ränder zum Teil einen Flüssigkeitskanal (21.1 bis 21.6) in dem Verdampfer und dem Kondensator begrenzen, wobei mindestens die erste Zwischenplatte einen Verbindungskanal (22) begrenzt, der den Dampfkanal und den Flüssigkeitskanal mindestens in dem Verdampfer und dem Kondensator verbindet, wobei die Strukturierungen und Zwischenplatten der n Module einen einzigen Dampfkanal (20) und auf der mindestens einen lateralen Seite des Dampfkanals n Flüssigkeitskanäle (21.1 bis 21.6) definieren, **dadurch gekennzeichnet, dass** die Wände zwischen Flüssigkeitskanälen in dem Verdampfer von der adiabaten Zone aus von progressiv zunehmender Dicke sind.

2. Wärmerohr mit Wiedereintrittsrillen nach Anspruch 1, wobei die Wände zwischen Flüssigkeitskanälen in dem Kondensator von progressiv zunehmender Dicke von der adiabaten Zone aus sind.

3. Wärmerohr mit Wiedereintrittsrillen nach Anspruch 1 oder 2, wobei die Länge der Flüssigkeit-Dampf-Verbindungskanäle entlang der dritten Richtung Y in dem Verdampfer von der adiabaten Zone aus progressiv zunimmt.

4. Wärmerohr mit Wiedereintrittsrillen nach einem der vorhergehenden Ansprüche, wobei die Länge der Flüssigkeit-Dampf-Verbindungskanäle entlang der dritten Richtung Y in dem Kondensator von der adiabaten Zone aus progressiv zunimmt.

5. Wärmerohr mit Wiedereintrittsrillen nach einem der vorhergehenden Ansprüche, wobei die Strukturierungen nur auf einer lateralen Seite des Fensters sind, das den Dampfkanal begrenzt.

6. Wärmerohr mit Wiedereintrittsrillen nach einem der Ansprüche 1 und 2, wobei die Strukturierungen auf jeder der beiden lateralen Seite des Fensters sind, einander gegenüber liegend.

7. Wärmerohr mit Wiedereintrittsrillen nach einem der vorhergehenden Ansprüche, wobei der Querschnitt in einer Ebene YZ des Dampfkanals, der bevorzugt rechteckig ist, über die gesamte Länge X des Wärmerohrs konstant ist.

8. System, umfassend:
- eine Kältequelle (SF);
- eine Wärmequelle (SC) und
- mindestens ein Wärmerohr mit Wiedereintrittsrillen nach einem der vorhergehenden Ansprüche, wobei das Wärmerohr so ausgebildet ist, dass der Wärmestrom der Wärmequelle (SC) am Verdampfer und die Extraktion von Wärme am Kondensator zu der Kältequelle (SF) hin auf mindestens einer lateralen Fläche der Hülle gegenüber den Flüssigkeitskanälen oder auf einer zu diesen senkrechten lateralen Fläche erfolgt.

## Claims

1. Heat pipe (1) with re-entrant grooves, extending in a first longitudinal direction (X), comprising a sealed enclosure (2) extending between a first longitudinal end (3) intended to be heated by a hot source SC to form, within the enclosure, an evaporator and a second longitudinal end (4) intended to be cooled by a cold source SF to form, within the enclosure, a condenser, the sealed enclosure delimiting an adiabatic zone between the evaporator and the condenser, the enclosure comprising a stack of plates (10) in a second direction (Z), orthogonal to the first direction (X), the stack comprising two closing plates, at least a number n of modules on top of each other where n is an integer > 1, each module comprising at least one intermediate plate between the closing plates, the intermediate plate or plates comprising at least one first intermediate plate (10) including at least one window, the edges of which partially delimit a vapour channel (20) extending in the first direction (X) between the evaporator and the condenser, in which the vapour is intended to flow, and on at least one lateral side of the window in a third direction (Y) orthogonal to the first direction (X) and the second direction (Z), at least one structure with edges that partially delimit a liquid channel (21.1 to 21.6) in the evaporator and the condenser, at least the first intermediate plate delimiting a connecting channel (22) connecting the vapour channel and the liquid channel at least in the evaporator and the condenser, the structures and intermediate plates of the n modules defining a single vapour channel (20) and n liquid channels (21.1 to 21.6) on the at least one lateral side of the vapour channel, **characterized in that** the thickness of the walls between liquid channels increases gradually in the evaporator, from the adiabatic zone.

2. Heat pipe with re-entrant grooves according to Claim 1, wherein the thickness of the walls between liquid channels increases gradually in the condenser, from the adiabatic zone.

3. Heat pipe with re-entrant grooves according to Claim 1 or 2, wherein the length of the liquid-vapour connecting channels in the third direction Y increases gradually in the evaporator, from the adiabatic zone.

4. Heat pipe with re-entrant grooves according to one of the preceding claims, wherein the length of the liquid-vapour connecting channels in the third direction Y increases gradually in the condenser, from the adiabatic zone.

5. Heat pipe with re-entrant grooves according to one of the preceding claims, wherein the structures are only on one lateral side of the window delimiting the vapour channel.

6. Heat pipe with re-entrant grooves according to either of Claims 1 and 2, wherein the structures are on each of two lateral sides of the window, facing each other.

7. Heat pipe with re-entrant grooves according to one of the preceding claims, wherein the cross section in a plane YZ of the vapour channel, which is preferably rectangular, is constant over the entire length X of the heat pipe.

8. System comprising:
- a cold source (SF);
- a hot source (SC); and
- at least one heat pipe with re-entrant grooves according to one of the preceding claims, wherein the heat pipe is arranged so that the heat flow from the hot source (SC) to the evaporator, and the extraction of heat at the condenser to the cold source (SF) occur on at least one lateral face of the enclosure facing the liquid channels, or on a lateral face perpendicular thereto.
